# EUROPÄISCHE PATENTSCHRIFT

(11) **EP 3 738 175 B1**
(45) Veröffentlichungstag und Bekanntmachung des Hinweises auf die Patenterteilung: **27.04.2022**
(21) Anmeldenummer: 19700382.5
(22) Anmeldetag: 11.01.2019
(51) Int. Cl.: H01R 13/627, H01R 13/641, H01R 12/57, H01R 12/58, H01R 12/70, H01R 13/703, H01R 12/72

(54) **STECKVERBINDERANORDNUNG**
PLUG CONNECTOR ASSEMBLY
ENSEMBLE CONNECTEUR ENFICHABLE

(30) Priorität: 12.01.2018 DE 102018000204
(43) Veröffentlichungstag der Anmeldung: 18.11.2020
(73) Patentinhaber: Kostal Kontakt Systeme GmbH, 58513 Lüdenscheid (DE)
(72) Erfinder: PLATE, Herbert, 58507 Lüdenscheid (DE); BLAUSCHECK, Manuel, 58849 Herscheid (DE)
(74) Vertreter: Kerkmann, Detlef
(86) Internationale Anmeldenummer: PCT/EP2019/050648
(87) Internationale Veröffentlichungsnummer: WO 2019/138046

(56) Entgegenhaltungen:
- WO-A2-2008/150523
- JP-A- 2003 059 589
- US-A1- 2009 098 772
- US-A1- 2013 316 592
- US-A1- 2015 064 958
- US-A1- 2015 295 364

## Beschreibung

Die Erfindung betrifft eine Steckverbinderanordnung mit einem ersten Steckverbinderteil, welches mehrere auf einer Leiterplatte angeordnete erste Kontaktelemente aufweist, und mit einem zweiten Steckverbinderteil, das an das erste Steckverbinderteil anfügbar ist und das an einem Grundkörper mehrere zweite Kontaktelemente hält, die mit den ersten Kontaktelementen des ersten Steckverbinderteils elektrisch und mechanisch verbindbar sind, wobei beidseitig neben dem ersten Steckverbinderteil jeweils ein Stanzbiegeteil auf der Leiterplatte befestigt ist, wobei die beiden Stanzbiegeteile Federarme aufweisen und wobei beim Verbinden des ersten und des zweiten Steckverbinderteils ein Abschnitt mindestens eines Federarms in eine Rastausnehmung am Grundkörper einrastet.

Eine derartige Steckverbinderanordnung ist aus der internationalen Patentanmeldung WO 2008/150523 A2 bekannt.

Das Dokument US 2015/295364 A1 offenbart eine Steckverbinderanordnung mit einem ersten Steckverbinderteil, welches mehrere an einer Leiterplatte angeordnete erste Kontaktelemente aufweist, und mit einem zweiten Steckverbinderteil, das an das erste Steckverbinderteil anfügbar ist und das an einem Grundkörper mehrere zweite Kontaktelemente hält, die mit den ersten Kontaktelementen des ersten Steckverbinderteils elektrisch und mechanisch verbindbar sind. wobei beidseitig neben dem ersten Steckverbinderteil jeweils ein Stanzbiegeteil auf der Leiterplatte befestigt ist, und am Grundkörper ein metallenes Verbindungselement (custom shell) angeordnet ist, das bei vollständig zusammengefügten Steckverbinderteilen die beiden Stanzbiegeteile über zwei Federarme elektrisch miteinander verbindet, welche entweder an den Stanzbiegeteilen oder an dem Verbindungselement einstückig angeformt sind.

Erforderlich ist bei solchen Steckverbinderanordnungen, dass das erste Steckverbinderteil mit dem zweiten Steckverbinderteil auf einfache und funktionssichere Weise verbunden werden kann. Insbesondere soll ein versehentliches Trennen der beiden Steckverbinderteile sicher verhindert werden können. Hierzu sind Verriegelungselemente bekannt, die beispielsweise durch verschiebbare Gehäuseteile der Steckverbinderteile realisiert sind.

Darüber hinaus ist oftmals eine Kontrollmöglichkeit erwünscht, durch die feststellbar ist, ob das erste und das zweites Steckverbinderteil korrekt miteinander verbunden sind.

Hierzu kann etwa vorgesehen sein, dass Kontaktelemente des einen Steckverbinderteils über Kontaktelemente des anderen Steckverbinderteils elektrisch überbrückt werden, was dann durch eine Elektronik abgefragt und erkannt werden kann. Nachteilig hierbei ist, dass eine solche Abfrage mindestens einen zusätzlichen Leitungspfad über eine Verbindung erster und zweiter Kontaktelemente benötigt, woraus folgt, dass die Steckverbinderanordnung entsprechend große Abmessungen aufweisen muss. Besonders nachteilig hierbei ist, dass durch eine solche Kurzschlussbrücke toleranzbedingt eine hergestellte Steckverbindung bereits gemeldet wird, noch bevor die Steckverbinderteile ihre endgültige Verbindungsposition erreicht haben. Eine Erkennung, ob die Verbindung der Steckverbinderteile vollständig und korrekt hergestellt ist, ist somit nicht gewährleistet.

Es stellte sich die Aufgabe, eine Steckverbinderanordnung zu schaffen, bei der eine vollständige Verbindung des ersten und zweiten Steckverbinderteils auf besonders einfache und zuverlässige Weise festgestellt werden kann.

Diese Aufgabe wird erfindungsgemäß dadurch gelöst, dass beim Verbinden des ersten und des zweiten Steckverbinderteils der Abschnitt des mindestens einen Federarms eine elektrische Verbindung zu einem der zweiten Kontaktelemente herstellt.

Die Lösung sieht auf der Leiterplatte befestigte Stanzbiegeteile vor, die über Federarme mechanische Verbindungen zum zweiten Steckverbinderteil herstellen können. Dabei greifen bei vollständigen verbundenen Steckverbinderteilen Federarme der Stanzbiegeteile in Rastausnehmungen am Grundkörper des zweiten Steckverbinderteils ein und stellen dadurch zugleich mindestens eine elektrische Verbindung zu Kontaktelementen des zweiten Steckverbinderteils her.

Der Begriff Stanzbiegeteil soll hier in einem weiten Sinne verstanden werden, und zwar als ein durch Stanzen geformtes Blechteil, welches wenigsten einen rechtwinklig oder annähernd rechtwinklig abgebogenen Abschnitt aufweist. Hierbei soll es unerheblich sein, ob das Abbiegen zugleich mit dem Stanzen oder in einem nachfolgenden Arbeitsschritt erfolgt.

Die Befestigung der Stanzbiegeteile an der Leiterplatte kann etwa durch Einpresszonen erfolgen, die an abgewinkelt angeformten Befestigungsstreifen der Stanzbiegeteile angeformt sind. Bevorzugt bilden die Befestigungsstreifen einfache Lötflächen aus, die mit Kontaktflächen oder Leiterbahnen auf der Oberfläche der Leiterplatte verlötet werden.

Das Einrasten der Federarme in den Rastausnehmungen des Grundkörpers des zweiten Steckverbinderteils ermöglicht auf besonders einfache Weise zudem eine sichere mechanische Fixierung des zweiten Steckverbinderteils an der Leiterplatte und zugleich auch an dem an der Leiterplatte angeordneten ersten Steckverbinderteil. Vorteilhafterweise werden dazu keinerlei Rastelemente am ersten Steckverbinderteil benötigt.

Durch Anfügen eines einfach geformten metallenen Verbindungselements an den Grundkörper des zweiten Steckverbinderteils kann eine weitere elektrische oder elektronische Überwachungsmöglichkeit für den Anfügezustand des zweiten Steckverbinderteils an der Leiterplatte geschaffen werden. Die Stanzbiegeteile werden durch Federarme über das Verbindungselement elektrisch miteinander verbunden. Dabei können die Federarme entweder als Abschnitte der Stanzbiegeteile oder als Abschnitte des Verbindungselements ausgebildet sein.

Da in jedem Fall eine Anordnung der beiden Stanzbiegeteile auf der Oberfläche der Leiterplatte vorgesehen ist, erfordert es kaum zusätzlichen Aufwand, die Stanzbiegeteile auch elektrisch mit Leiterbahnen der Leiterplatte zu verbinden. Die Prüfung, ob eine Steckverbindung korrekt hergestellt ist, kann so auf eine einfache Abfrage zurückgeführt werden, welche ermittelt, ob eine elektrische Verbindung zwischen zwei einander gegenüber stehenden Stanzbiegeteilen besteht. Diese Prüfung kann durch eine einfache Elektronik erfolgen, die auf der Leiterplatte angeordnet oder mit der Leiterplatte verbunden ist, und die hier nicht näher beschrieben werden soll.

Vorteilhaft hierbei ist, dass hierzu keine Kontaktelemente der beiden Steckverbinderteile belegt werden müssen, und auch, dass keine zusätzlichen Anschlussleitungen benötigt werden.

Besonders vorteilhaft ist, dass so bei hoch sicherheitsrelevanten Steuerungen - wie beispielsweise etwa bei Kameras oder Sensoren in autonom fahrenden Kraftfahrzeugen - das Bestehen der Verbindung der Steckverbinderteile permanent überwacht werden kann, ohne dass hierzu die Polzahl oder die Baugröße der Steckverbinderteile vergrößert werden müsste.

Nachfolgend soll ein Ausführungsbeispiel der Erfindung anhand der Zeichnung dargestellt und näher erläutert werden. Es zeigen
- Figur 1: eine Steckverbinderanordnung,
- Figur 2: Stanzbiegeteile der Steckverbinderanordnung,
- Figur 3: einen ersten Verbindungszustand der Steckverbinderanordnung (in einer Schnittansicht),
- Figur 4: einen zweiten Verbindungszustand der Steckverbinderanordnung (in einer Schnittansicht).

Die Figuren 1 bis 4 stellen ein Ausführungsbeispiel einer erfindungsgemäß ausgebildeten Steckverbinderanordnung dar. Die Figur 1 zeigt ein erstes Steckverbinderteil 10, welches auf einer Leiterplatte 50 angeordnet ist und mit einem zweiten Steckverbinderteil 20 verbunden ist. Von dem zweiten Steckverbinderteil 20 gehen'mehrere Anschlussleitungen 60 ab, die mit in der Figur 1 nicht erkennbaren Kontaktelementen des zweiten Steckverbinderteils 20 elektrisch verbunden sind.

Des Weiteren ist in der Figur 1 neben den Steckverbinderteilen 10, 20 eines von zwei vorhandenen Stanzbiegeteilen 40a, 40b erkennbar, die in der Figur 2 als Einzelteile gemeinsam dargestellt sind. Die beiden Stanzbiegeteile 40a, 40b sind zueinander spiegelsymmetrisch ausgebildet und weisen jeweils einen senkrechten Rahmenabschnitt 46 auf, in dem jeweils ein rechteckförmiger Federarm 42a, 42b in einer rechteckförmigen Ausnehmung 47 angeordnet ist. Jeder Federarm 42a, 42b ist an seiner oberen und unteren Kante über einen kurzen und schmalen Metallstreifen 45 mit dem Rahmenabschnitt 46 verbunden und so gegen den Rahmenabschnitt 46 verschwenkbar gelagert. Jedes Stanzbiegeteil 40a, 40b weist an der Unterseite seines Rahmenabschnitts 46 einen schmalen Befestigungsstreifen 41 auf, der gegen den Rahmenabschnitt 46 rechtwinklig abgebogen ist. Zudem besitzen die Stanzbiegeteile 40a, 40b an ihren Federarmen 42a, 42b jeweils eine Ausbuchtung, welche nachfolgend als Kontaktkümpel 48 bezeichnet wird.

Bei der montierten Steckverbinderanordnung liegen die Befestigungsstreifen 41 auf der Oberfläche 52 der Leiterplatte 50 auf und dienen zur Befestigung der Stanzbiegeteile 40a, 40b. Bevorzugt sind dazu die Stanzbiegeteile 40a, 40b, vergleichbar mit elektronischen SMD-Bauteilen, mit (hier nicht dargestellten) Kontaktflächen oder Leiterbahnen auf der Oberfläche 52 der Leiterplatte 50 verlötet. Alternativ können die Befestigungsstreifen 41 auf ihrer Unterseite (nicht dargestellte) Einpresszonen aufweisen, die in (ebenfalls nicht dargestellte) Bohrungen der Leiterplatte 50 eingesetzt sind.

Die Figuren 3 und 4 verdeutlichen den Verbindungsvorgang des ersten und des zweiten Steckverbinderteils 10, 20 in jeweils einer Schnittansicht. Erkennbar ist, dass zum ersten Steckverbinderteil 10 gehörende erste Kontaktelemente 12 von einem Kontaktträger 14 aus Kunststoff gehalten werden und dass die als Flachstecker ausgebildeten vorderen Endabschnitte der ersten Kontaktelemente 12 in als Steckhülsen ausgebildete zweite Kontaktelemente 22 des zweiten Steckverbinderteils 20 eingesetzt sind. Die zweiten Kontaktelemente 22 sind mit aus dem Steckverbinderteil 20 herausgeführten Anschlussleitungen 60 elektrisch verbunden und werden von einem isolierenden Grundkörper 30 gehalten. An seinen beiden Seitenflächen parallel zu den zweiten Kontaktelementen 22 weist der Grundkörper 30 jeweils eine Rastausnehmung 32a, 32b auf.

In der Figur 3 sind die beiden Steckverbinderteile 10, 20 im noch nicht vollständig zusammengefügten Zustand dargestellt. Die Kontaktelemente 12, 22 der Steckverbinderteile 10, 20 sind hier zwar bereits aneinandergefügt, haben aber ihre vorgesehene vollständige Verbindungsposition noch nicht erreicht. Die Kontaktkümpel 48 an den Federarmen 42a, 42b der Stanzbiegeteile 40a, 40b befinden sich hier noch vor ihren Rastpositionen in den Rastausnehmungen 32a, 32b am Grundkörper 30 des zweiten Steckverbinderteils 20.

Nach dem vollständigen Verbinden der beiden Steckverbinderteile 10, 20 sind die Kontaktkümpel 48 in den Rastausnehmungen 32a, 32b eingerastet, was in der Figur 4 dargestellt ist. Hierdurch liegen die Kontaktkümpel 48 zugleich an durch die Rastausnehmungen 32a, 32b zugänglichen Abschnitten von zweiten Kontaktelemente 22 des zweiten Steckverbinderteils 20 an. Die hierdurch bestehende elektrische Verbindung zwischen den Stanzbiegeteilen 40a, 40b und den Kontaktelementen 22 kann durch eine Elektronik erfasst und zur Erkennung und/oder Überwachung einer vollständigen Verbindung zwischen den Steckverbinderteilen 10, 20 ausgewertet werden. Die Elektronik überprüft hierzu beispielsweise die an den mit den Stanzbiegeteilen 40a, 40b verbundenen Kontaktelementen 22 die anliegenden Potentiale oder Signalverläufe auf plausible Werte.

Die an den Federarmen 42a, 42b angeformten Kontaktkümpel 48 erfüllen den Zweck, eine besonders gute elektrische Verbindung zu den metallenen Kontaktelementen 22 zu schaffen und bilden zugleich mechanische Rasthaken an den Federarme 42a, 42b aus.

Wie bereits erwähnt, sind bei vollständig zusammengefügten Steckverbinderteilen 10, 20 die Kontaktkümpel 48 an den Federarmen 42a, 42b der beiden Stanzbiegeteile 40a, 40b in die Rastausnehmungen 32a, 32b eingefedert. Da die Stanzbiegeteile 40a, 40b mechanisch fest mit der Leiterplatte 50 verbunden sind, wird dadurch das zweite Steckverbinderteil 20 über die Federarme 42a, 42b sowohl relativ zur Leiterplatte 50 als auch relativ zum ersten Steckverbinderteil 10 mechanisch fixiert.

Ein unbeabsichtigtes Trennen der beiden Steckverbinderteile 10, 20 durch Herausfallen oder Herausziehen über die Anschlussleitungen 60 ist dadurch ausgeschlossen. Ein beabsichtigtes Trennen der beiden Steckverbinderteile 10, 20 ist durch eine gleichzeitig erfolgende Druckeinwirkung auf Betätigungsabschnitte 43 der Federarme 42a, 42b möglich, durch die die Kontaktkümpel 48 gegen die Federkraft der Federarme 42a, 42b aus den Rastausnehmungen 32a, 32b herausbewegt werden können.

### Bezugszeichen

- 10: erstes Steckverbinderteil
- 12: erste Kontaktelemente
- 14: Kontaktträger
- 20: zweites Steckverbinderteil
- 22: zweite Kontaktelemente
- 30: Grundkörper
- 32a, 32b: Rastausnehmungen
- 40a, 40b: Stanzbiegeteil
- 41: Befestigungsstreifen
- 42a, 42b: Federarme
- 43: Betätigungsabschnitte
- 45: Metallstreifen
- 46: Rahmenabschnitt
- 47: Ausnehmung
- 48: Kontaktkümpel (Abschnitt)
- 50: Leiterplatte
- 52: Oberfläche
- 60: Anschlussleitungen

## Patentansprüche

1. Steckverbinderanordnung
mit einem ersten Steckverbinderteil (10), welches mehrere an einer Leiterplatte (50) angeordnete erste Kontaktelemente (12) aufweist, und mit einem zweiten Steckverbinderteil (20), das an das erste Steckverbinderteil (10) anfügbar ist und das an einem Grundkörper (30) mehrere zweite Kontaktelemente (22) hält, die mit den ersten Kontaktelementen (12) des ersten Steckverbinderteils (10) elektrisch und mechanisch verbindbar sind,
wobei beidseitig neben dem ersten Steckverbinderteil (10) jeweils ein Stanzbiegeteil (40a, 40b) auf der Leiterplatte (50) befestigt ist,
wobei die beiden Stanzbiegeteile (40a, 40b) Federarme (42a, 42b) aufweisen und
wobei beim Verbinden des ersten und des zweiten Steckverbinderteils (10, 20) ein Abschnitt (48) mindestens eines Federarms (42a, 42b) in eine Rastausnehmung (32a, 32b) am Grundkörper (30) einrastet,
**dadurch gekennzeichnet,**
**dass** beim Verbinden des ersten und des zweiten Steckverbinderteils (10, 20) der Abschnitt (48) des mindestens einen Federarms (42a, 42b) eine elektrische Verbindung zu einem der zweiten Kontaktelemente (22) herstellt.

2. Steckverbinderanordnung nach Anspruch 1, **dadurch gekennzeichnet, dass** beim Verbinden des ersten und des zweiten Steckverbinderteils (10, 20) jeweils ein Abschnitt (48) jedes Federarms (42a, 42b) in jeweils eine Rastausnehmung (32a, 32b) einrastet.

3. Steckverbinderanordnung nach Anspruch 2, **dadurch gekennzeichnet, dass** die Abschnitte (48) der Federarme (42a, 42b) als Kontaktkümpel (48) ausgebildet sind.

4. Steckverbinderanordnung nach Anspruch 1, **dadurch gekennzeichnet, dass** die Stanzbiegeteile (40a, 40b) auf der Oberfläche (52) der Leiterplatte (50) aufgelötet sind.

5. Steckverbinderanordnung nach Anspruch 1, **dadurch gekennzeichnet, dass** die Stanzbiegeteile (40a, 40b) Einpresszonen aufweisen, die in Bohrungen der Leiterplatte (50) eingesetzt sind.

6. Steckverbinderanordnung nach Anspruch 4 oder 5, **dadurch gekennzeichnet, dass** die Stanzbiegeteile (40a, 40b) mit Leiterbahnen der Leiterplatte (50) elektrisch leitend verbunden sind.

7. Steckverbinderanordnung nach Anspruch 1, **dadurch gekennzeichnet, dass** die Stanzbiegeteile (40a, 40b) spiegelsymmetrisch zueinander ausgebildet sind.

## Claims

1. Connector assembly
having a first connector part (10) which has a plurality of first contact elements (12) arranged on a printed circuit board (50), and
having a second plug connector part (20) which can be attached to the first plug connector part (10) and which holds on a base body (30) a plurality of second contact elements (22) which can be electrically and mechanically connected to the first contact elements (12) of the first plug connector part (10),
wherein a respective stamped and bent part (40a, 40b) is fastened on the printed circuit board (50) on both sides next to the first plug connector part (10),
the two stamped and bent parts (40a, 40b) having spring arms (42a, 42b), and
wherein, when the first and second connector parts (10, 20) are connected, a portion (48) of at least one spring arm (42a, 42b) engages in a latching recess (32a, 32b) on the base body (30),
**characterized in that**,
when the first and second connector parts (10, 20) are connected, the portion (48) of the at least one spring arm (42a, 42b) establishes an electrical connection to one of the second contact elements (22).

2. Connector assembly as claimed in claim 1, **characterised in that** when the first and second connector parts (10, 20) are connected, a respective portion (48) of each spring arm (42a, 42b) engages a respective latching recess (32a, 32b).

3. Connector assembly according to claim 2, **characterized in that** the sections (48) of the spring arms (42a, 42b) are formed as contact domes (48).

4. Connector assembly according to claim 1, **characterized in that** the stamped and bent parts (40a, 40b) are soldered on the surface (52) of the printed circuit board (50).

5. Connector assembly according to claim 1, **characterized in that** the stamped and bent parts (40a, 40b) have press-fit zones which are inserted into bores of the printed circuit board (50).

6. Connector arrangement according to claim 4 or 5, **characterized in that** the stamped and bent parts (40a, 40b) are electrically conductively connected to conductor tracks of the printed circuit board (50).

7. Connector arrangement according to claim 1, **characterized in that** the stamped and bent parts (40a, 40b) are designed to be mirror-symmetrical with respect to one another.

## Revendications

1. Ensemble de connecteurs
avec une première partie de connecteur (10), qui présente plusieurs premiers éléments de contact (12) disposés sur une carte imprimée (50), et
avec une deuxième partie de connecteur (20), qui peut être ajoutée à la première partie de connecteur (10) et qui maintient sur un corps de base (30) plusieurs deuxièmes éléments de contact (22), qui peuvent être reliés électriquement et mécaniquement aux premiers éléments de contact (12) de la première partie de connecteur (10),
une pièce estampée pliée (40a, 40b) étant fixée sur la carte de circuits imprimés (50) des deux côtés à côté de la première partie de connecteur (10),
les deux pièces pliées par estampage (40a, 40b) présentant des bras élastiques (42a, 42b) et
dans lequel, lors de la connexion de la première et de la deuxième partie de connecteur (10, 20), une section (48) d'au moins un bras élastique (42a, 42b) s'enclenche dans un évidement d'enclenchement (32a, 32b) sur le corps de base (30),
**caractérisé en ce que**,
lors de la connexion de la première et de la deuxième partie de connecteur (10, 20), la section (48) du au moins un bras élastique (42a, 42b) établit une connexion électrique avec l'un des deuxièmes éléments de contact (22).

2. Ensemble de connecteurs selon la revendication 1, **caractérisé en ce que**, lors de la connexion de la première et de la deuxième partie de connecteur (10, 20), une section (48) de chaque bras élastique (42a, 42b) s'enclenche dans un évidement d'enclenchement (32a, 32b) respectif.

3. Ensemble de connecteurs selon la revendication 2, **caractérisé en ce que** les sections (48) des bras élastiques (42a, 42b) sont réalisées sous forme de plots de contact (48).

4. Ensemble de connecteurs selon la revendication 1, **caractérisé en ce que** les parties pliées par estampage (40a, 40b) sont brasées sur la surface (52) du circuit imprimé (50).

5. Ensemble de connecteurs selon la revendication 1, **caractérisé en ce que** les parties pliées par estampage (40a, 40b) comportent des zones d'insertion à force qui sont insérées dans des trous de la carte à circuit imprimé (50).

6. Ensemble de connecteurs selon la revendication 4 ou 5, **caractérisé en ce que** les parties pliées par estampage (40a, 40b) sont reliées de manière électriquement conductrice à des pistes conductrices du circuit imprimé (50).

7. Ensemble de connecteurs selon la revendication 1, **caractérisé en ce que** les parties pliées par estampage (40a, 40b) sont réalisées avec une symétrie spéculaire l'une par rapport à l'autre.
